# EUROPÄISCHE PATENTSCHRIFT

(11) **EP 1 673 514 B1**
(45) Veröffentlichungstag und Bekanntmachung des Hinweises auf die Patenterteilung: **20.08.2014**
(21) Anmeldenummer: 04790244.0
(22) Anmeldetag: 09.10.2004
(51) Int. Cl.: E05B 81/76

(54) **TÜRAUSSENGRIFF, INSBESONDERE FÜR FAHRZEUGE**
EXTERNAL DOOR HANDLE, PARTICULARLY FOR VEHICLES
POIGNEE EXTERIEURE DE PORTIERE, NOTAMMENT POUR VEHICULES

(30) Priorität: 15.10.2003 DE 10348671; 19.11.2003 DE 10353977
(43) Veröffentlichungstag der Anmeldung: 28.06.2006
(73) Patentinhaber: Huf Hülsbeck & Fürst GmbH & Co. KG, 42551 Velbert (DE)
(72) Erfinder: SCHINDLER, Mirko, 42549 Velbert (DE)
(74) Vertreter: Mentzel, Norbert
(86) Internationale Anmeldenummer: PCT/EP2004/011325
(87) Internationale Veröffentlichungsnummer: WO 2005/038176

(56) Entgegenhaltungen:
- EP-A- 0 999 325
- DE-C- 10 153 143
- FR-A- 2 802 563
- FR-A- 2 820 448
- US-A1- 2001 004 233
- US-B1- 6 218 933
- US-B1- 6 459 373

## Beschreibung

Die Erfindung richtet sich auf einen Türaußengriff der im Oberbegriff des Anspruches 1 angegebenen Art. Zwecks eines höheren Bedienungskomforts sind am Türaußengriff Entriegelungssensoren und Verriegelungssensoren zum Verriegeln und Entriegeln eines Schlosses vorgesehen.

Einen Türaußengriff dieser Art ist in der US 2001/0004233 A1 gezeigt. Dort werden zwei auf die Bewegung der Handhabe ansprechende Sensoren verwendet, die aus zwei berührungslos über ein Magnetfeld miteinander kommunizierenden Sensorteilen bestehen. Ein zusammengehöriges Paar von Sensorteilen besteht aus einem Permanentmagneten einerseits und einem Reedkontakt andererseits. Sowohl alle Reedkontakte als auch einige zu ihrer Steuerung und Signalauswertung dienende elektronische Bauteile sind in der schwenkbeweglichen Handhabe integriert. Von einem Steuergerät im Fahrzeug kommende elektrische Leitungen sind durch eine Öffnung im Träger hindurch bis zur Handhabe geführt und verlaufen in der Handhabe bis zu den Reedkontakten und elektronischen Bauteilen. Damit die elektrischen Leitungen die Schwenkbewegung der Handhabe nicht beeinträchtigen, verlaufen sie im Bereich des Schwenklagers zwischen der Handhabe und dem Träger.

Bei Türaußengriffen ist es üblich, den Träger auf der Innenseite der Türaußenhaut zu befestigen und die Handhabe dann nachträglich, von der Außenseite der Tür aus, durch Durchbrüche in der Türaußenverkleidung hindurch im Träger zu montieren. Bei dieser Montage entsteht das Drehlager zwischen der Handhabe und dem Träger. Wie die DE 100 62 042 A1 und die DE 196 33 894 A1 zeigen, sind in diesem Fall elektrische Kupplungsteile in der Leitung erforderlich, die bei der Montage und Demontage der Handhabe miteinander gekuppelt bzw. entkuppelt werden müssen. Das ist platzaufwendig, störanfällig, umständlich erfordert beim Kuppeln und Entkuppeln viel Zeit und Aufmerksamkeit.

Diese Nachteile ergeben sich auch aus dem ersten und dritten Ausführungsbeispiel der US 6,459,373 B1, wo stets elektrische Leitungen an der schwenkbeweglichen Handhabe erforderlich sind, die zu zwei dort angeordneten Reedkontakten führten. Ein Permanentmagnet, der das Magnetfeld erzeugt, ist beim ersten. Ausführungsbeispiel ebenfalls in der Handhabe integriert, während abschirmende Flügel in einem daneben angeordneten Körper angeordnet sind, der im Bereich des üblichen Schließzylinders positioniert ist. Im dirtten Ausführungsbeispiel sind im Bereich des Schließzylinders zwei Reedkontakte angeordnet, weshalb im Bereich des Schließzylinders elektrische Leitungen verlegt werden müssen, die seinen Ein- und Ausbau erschweren. Eine eigenständige, lösbare Gehäuseeinheit mit dort befindlichen Sensorelementen fehlt. Deshalb ist daraus auch nicht entnehmbar, eine Gehäuseeinheit wahlweise am Träger anzubringen oder davon zu lösen.

Aus der DE 101 53 143 C1 ist es bekannt, bei einem Griff mit einer klappbeweglichen Handhabe eine lösbare Gehäuseeinheit vorzusehen, in welche die kompletten Sensoren angeordnet sind. Alle Sensoren für die Verriegelung befinden sich in einem Hauptgehäuse. Ein davon unabhängiger Sensor für die Entriegelung befindet sich am Stirnende eines abragenden Fingers. Die dortige klappbewegliche Handhabe besitzt keinen Ausleger, der am freien Ende der schwenkbaren Handhabe sitzt und auf ein Schloss wirkt.

Die US 6,218,933 B1 zeigt einen zweiteilige Sensor, der nur im Träger angeordnet ist. Der eine Teil des Sensors besteht aus einem Infrarotsender und der andere Teil aus einem Infrarotempfänger im Träger, die mit einem Reflektor an der gegenüberliegenden Innenfläche der Handhabe ausgerichtet sind. Wenn ein Objekt in den freien Raum zwischen den ruhenden Sensor und den Handgriff gelangt, wird der Strahlengang zwischen den beiden Sensorteilen unterbrochen, was zur Entriegelung eines Schlosses durch eine Elektronik genutzt wird. Ein Sensor zur Überwachung der Bewegung der Handhabe ist nicht vorgesehen.

Die FR 2 820 448 A1 verwendet zur Entriegelung des Schlosses einen elektrischen Druckschalter, dessen Betätigungsglied von der verschwenkten Handhabe mechanisch aus einer Einschaltstellung in eine Ausschaltstellung umgesteuert wird. Zur Umsteuerung des Betätigungsglieds besitzt die Handhabe eine Aussparung. Eine berührungslose Kommunikation über ein Magnetfeld erfolgt hier nicht. Über ein Magnetfeld miteinander kommunizierende Sensorteile, die berührungslos aufeinander wirken, sind nicht vorgesehen.

Aus der DE 101 53 142 C1 ist ein Türaußengriff anderer Art bekannt, wo zwei kapazitive Sensoren zum Verriegeln und Entriegeln des Schlosses komplett in einem Gehäuse angeordnet sind, das bedarfsweise an der Vorderseite des Trägers angeordnet wird. Die kapazitiven Elektroden im montierten Gehäuse wirken mit der menschlichen Hand zusammen, wenn sich diese der Handhabe nähert. Wegen des großen Abstandes zwischen der Hand an der Handhabe und der Elektrode im Gehäuse muss dieser kapazitive Sensor sehr empfindlich gebaut werden. Weil dieser bekannte Türgriff bereits auf geringe Kapazitiätsänderungen anspricht, ist er störanfällig gegenüber Umwelteinflüssen, wie Schnee oder Regen, der auf die Handhabe trifft. Dies führt zu Entriegelungen und Versiegelungen des Schlosses, die unerwünscht sind und böse Folgen haben können.

Der Erfindung liegt die Aufgabe zugrunde, den im Oberbegriff des Anspruches 1 genannten Türaußengriff zu vereinfachen und zu verbessern. Dies wird erfindungsgemäß durch die im Anspruch 1 genannten Maßnahmen erreicht, denen folgende besondere Bedeutung zukommt.

Es wird eine besondere Gehäuseeinheit verwendet, die aus einem Hauptgehäuse und aus einem davon abragenden Gehäusefinger besteht. Das Hauptgehäuse dient zur Befestigung der ganzen Gehäuseeinheit am Träger und nimmt die zugehörigen elektronischen Bauteile für den Sensor auf. Die beiden Sensorteile sind von einander getrennt angeordnet und zwar der Permanentmagnet nur in dem Ausleger der Handhabe, die frei von jeglichen elektronischen Bauteilen oder elektrischen Leitungen ist. Der andere Sensorteil, nämlich das Hallelement oder der Reedkontakt, ist dagegen nur im Gehäusefinger der Gehäuseeinheit integriert und kommt neben den Ausleger, deshalb gehen die elektrischen Leitungen nur vom Hauptgehäuse dieser Gehäuseeinheit aus, was in den Ein- und Ausbau weder der Handhabe noch des Schließzylinders beeinträchtigt. Die Handhabe beinhaltet also keine elektronischen Bauteile und keine elektrischen Kontakte. Um eine universelle Verwendbarkeit des erfindungsgemäßen Türaußengriffs zu gewährleisten, ist in dem Ausleger der Handhabe lediglich der preiswerte Permanentmagnet integriert, der ein magnetisches Feld erzeugt.

Eine erste Verwendungsmöglichkeit der Erfindung besteht darin, dass der Türaußengriff mit seiner vorerwähnten Handhabe nur auf mechanische Weise zusammenwirkt. Es liegt dann eine "Standardausführung" des Türaußengriffs vor, wo weder ein Sensor noch elektronische Bauteile benötigt werden.

Der Türaußengriff mit dieser Handhabe kann aber, in einer zweiten Verwendungsmöglichkeit, zugleich für eine elektrische Umsteuerung des Schlosses genutzt werden, die man als "Komfortausführung" bezeichnen kann. In diesem Fall wird die vorgenannte Gehäuseeinheit an dem Träger des Türaußengriffs befestigt, in dessen Gehäusefinger das Hallelement oder der Reedkontakt mit zugehöriger Sensorelektronik integriert sind. Erst von dieser ruhenden Gehäuseeinheit gehen elektrische Leitungen aus, die über Leitungen zum Steuergerät führen. Das im Gehäuse ortsfeste Hallelement bzw. der dortige Reedkontakt sensieren eine Bewegung der Handhabe durch Veränderung des Magnetfelds aufgrund des im Ausleger integrierten Permanentmagneten. Die Gehäuseeinheit wird am Träger angebracht, wenn es auf die erwähnte "Komfortausbildung" des Türaußengriffs ankommt. Bei einer "Standardausführung" genügt es, diese Gehäuseeinheit vom Träger zu lösen.

Weitere Maßnahmen und Vorteile der Erfindung ergeben sich aus den weiteren Unteransprüchen, der nachfolgenden Beschreibung und der Zeichnung. In der Zeichnung ist
ein Ausführungsbeispiel der Erfindung schematisch dargestellt.

Im Türinneren 11 ist auf der Rückseite 12 einer Türaußenhaut 13 ein Träger 10 befestigt. Auf der Vorderseite 14 der Türaußenhaut 13 befindet sich eine Handhabe 20, die als Ziehgriff-Handhabe ausgebildet ist, welcher mit seinem einen Ende 21 bei 15 am Träger 10 schwenkbar gelagert ist, während am anderen Ende 22 ein Ausleger. 23 sitzt. Der Ausleger 23 ist hakenförmig ausgebildet und wirkt mit einem Arbeitsglied 16 zusammen, das zu einem nicht näher gezeigten Schloss in der Tür führt.

Das Schloss ist zwischen einer Verriegelungsposition, wo die Handhabe für das Öffnen der Tür unwirksam ist, in eine entriegelte Position überführbar, wo die Handhabe 20 bei Betätigung im Sinne des Pfeils 24 für das Schloss wirksam ist und es öffnet. Die Betätigungslage der Handhabe ist in der Zeichnung strichpunktiert veranschaulicht und mit 20' bezeichnet. Dabei gelangt das Arbeitsglied in seine mit 16' bezeichnete, strichpunktiert angedeutete Arbeitsstellung.

Neben der Handhabe 20 sitzt an der Vorderseite der Türaußenhaut 13 eine mit dem Außenprofil der Handhabe 20 konforme Abdeckung 25, wo zweckmäßigerweise eine Befestigung mit dem Träger 10 besteht. An dieser Stelle sitzt im vorliegenden Fall auch noch ein Schließzylinder-Turm 17 im Träger, dessen Ausgangsende 18 mit dem Schloss zusammenwirkt. Der Schließzylinder-Turm 17 ist an seinem vorderen Stirnende 19 im Bereich der Abdeckung 25 mittels eines nicht näher gezeigten Schlüssels zugänglich. Dieser Schließzylinder-Turm 17 wird normalerweise nur im Notfall benutzt, wenn die Elektronik im Fahrzeug versagt. Daher kann der Schließzylinder 17 in manchen Anwendungsfällen ganz fehlen oder durch eine Turm-Attrappe ersetzt sein.

Auf der Rückseite 26 vom Träger 10 ist eine besondere Gehäuseeinheit 30 angebracht, die in ein Hauptgehäuse 31 und einen davon abragenden Gehäusefinger 32 gegliedert ist. Am freien Fingerende 33 befindet sich die Wirkfläche 27 eines Näherungs- oder Berührungssensors, dessen elektronische Bauteile, wie bei 28 strichpunktiert angedeutet, im Inneren des Hauptgehäuses 31 integriert sind. Dieser Sensor 27 wirkt im vorliegenden Fall kapazitiv und dient zum Verriegeln des Schlosses, weshalb er nachfolgend kurz "Verriegelungssensor" bezeichnet werden soll. Ein solcher Verriegelungssensor könnte auch aus einem Berührungsschalter oder einem Druckschalter gebildet sein. Wenn sich eine Person mit ihrer Hand der Wirkfläche 27 nähert, spricht der Sensor an. Die Sensorelektronik bewirkt aber nur dann eine Verriegelung des Schlosses, wenn diese Person im Besitz einer Zugangsberechtigung ist, z.B. einer codierten Karte, wie sie bei einem sogenannten "Keyless-Go"-System verwendet wird. Das Fingerende 33 wird möglichst nah an die Abdeckung 25 herangeführt. Dafür besitzen sowohl der Träger 10 als auch die Türaußenhaut 13 in diesem Bereich einen Durchbruch 29. Diesen Durchbruch 29 durchgreift aber auch der Ausleger 23 der Zieh-Handhabe 20.

Der Türaußengriff besitzt aber auch noch einen summativ mit 37 gekennzeichneten Entriegelungssensor, dessen Sensorelektronik 38, wie gestrichelt in der Zeichnung dargestellt, ebenfalls im Hauptgehäuse 31 integriert ist. Der Entriegelungssensor 37 spricht hier auf eine Bewegung 24 der Handhabe an und soll deswegen nachfolgend "Bewegungssensor" genannt werden. Der Bewegungssensor 37 ist zweiteilig ausgebildet und besteht aus einem ruhenden Teil 34, der in den Gehäusefinger 33 integriert ist und nachfolgend kurz "Stationärteil" bezeichnet werden soll. Dem Stationärteil 34 zugeordnet ist ein beweglicher Teil 35, welcher "Bewegungsteil" genannt werden soll. Der Bewegungsteil 35 ist in den Ausleger 23 integriert. Der Gehäusefinger 32 und der Ausleger 23 verlaufen wenigstens bereichsweise parallel nebeneinander und der Stationärteil 34 sowie Bewegungsteil 35 sind in den einander zugekehrten Flächen 39, 36 dieser Bauteile 32, 23 angeordnet.

Im vorliegenden Fall besteht der Stationärteil 34 aus einem Hallelement, während der Bewegungsteil 35 von einem Permanentmagneten gebildet ist. Bei der Bewegung 24 der Handhabe 20 in die Betätigungslage 20' bewegt sich der Permanentmagnet 35 an dem stationären Hallelement 34 vorbei und bewirkt aufgrund des Halleffekts dort ein Signal, welches von der Sensorelektronik 38 ermittelt und über eine elektrische Steckverbindung 40 und ein Kabel 41 einem elektronischen Steuergerät im Fahrzeug zugeführt wird. Von dort aus kommt dann ein Steuerimpuls, welcher das Schloss in dieser Tür und, bei einer Zentralverriegelung im Fahrzeug, auch alle übrigen Türen und Klappen entriegelt.

Es versteht sich, dass der Bewegungssensor auch in anderer Weise ausgebildet sein kann, z.B. in Form von Reed-Kontakten. Eine andere Möglichkeit wäre als Stationärteil 34 einen elektrischen Schalter mit einem beweglichen Schaltglied zu verwenden, dem, als Bewegungsteil 35, z.B. ein ortsfester Schaltnocken am Ausleger 23 zugeordnet ist, welcher bei der Bewegung 24 das Schaltglied betätigt.

Um gute Gleiteigenschaften im Bereich des Durchbruchs 29 vom Träger 10 zur Führung des Auslegers 23 zu erhalten, empfiehlt es sich, jene Umfangsbereiche des Auslegers, welche mit den in der Zeichnung mit 43 gekennzeichneten Führungsfläche in Berührung kommen, mit einem nicht näher gezeigten Gleitschuh zu umkleidet, der z.B. einen U-Querschnitt aufweist. Dieser Gleitschuh besitzt Gleitflächenteile, die bei der Betätigung 24 der Handhabe 20 an den Führungsflächen 43 im Träger 10 entlang gleiten. Solche Gleitflächenteile können auch die weitere Funktion übernehmen, zur Sicherung des Bewegungsteils 35 vom Bewegungssensor 37 zu dienen.

Dazu ist der Ausleger 23 mit einer hinterschnittenen Quernut 42 versehen. Die Quernut 42 hat im vorliegenden Fall ein Trapezprofil, in welches der Permanentmagnet 35 durch eine der beiden seitlichen Nutöffnungen in den Ausleger 23 eingeschoben wird. Wenn der Gleitschuh auf dem Ausleger 23 sitzt, dann verschließ er die beidendigen Nutöffnungen der Quernut 42. So wird die Position der Permanentmagnet 35 in der Quernut 42 gesichert.

### Bezugszeichenliste :

- 10: Träger
- 11: Türinneres
- 12: Rückseite von 13
- 13: Türaußenhaut, Türblech
- 14: Vorderseite von 13
- 15: Lagerstelle an 10 für 20
- 16: Arbeitsglied für Türschloss (Ruhestellung)
- 16': Arbeitsstellung von 16
- 17: Schließzylinder
- 18: Ausgangsende von 17
- 19: Stirnende von 17
- 20: Handhabe, Zieh-Handhabe (Ruhelage)
- 20': Betätigungslage von 20
- 21: erstes Ende von 20, Lagerende
- 22: zweites Ende von 20, Arbeitende
- 23: Ausleger von 20 für 16
- 24: Pfeil der Betätigung von 20
- 25: Abdeckung
- 26: Rückseite von 10
- 27: Wirkfläche des Verriegelungssensors
- 28: elektronische Bauteile, Sensorelektronik für 27
- 29: Durchbruch in 10 und 13
- 30: Gehäuseeinheit für 27, 37
- 31: Hauptgehäuse von 30
- 32: Gehäusefinger von 30
- 33: Fingerende von 32
- 34: ruhender Sensorteil von 37, Hallelement
- 35: beweglicher Sensorteil von 37, Permanentmagnet
- 36: Fläche von 23
- 37: Entriegelungssensor, Bewegungssensor
- 38: elektrische Bauteile für 37, Sensorelektronik
- 39: Fläche von 32
- 40: elektrischer Stecker und Gegenstecker
- 41: Kabel an 40
- 42: Quernut für 35 in 23
- 43: Führungsfläche in 10 für 23

## Patentansprüche

1. Türaußengriff, insbesondere für Fahrzeuge
mit einem an der Tür (11) befestigbaren, ortsfesten Träger (10)
und mit einer Zieh-Handhabe (20), welche an ihrem einen Handhaben-Ende (21) im Träger (10) gelagert (15) ist, während ihr anderes Ende (22) einen mit einem Schloss (16) zusammenwirkenden Ausleger (23) aufweist,
wobei das Schloss (16) in der Tür angeordnet ist, welches zwischen einer verriegelten Position, wo die Handhabe (20) für das Öffnen der Tür (11) unwirksam ist, in eine entriegelte Position überführbar ist, wo die Handhabe (20) bei Betätigung (24) wirksam ist,
mit einem zum Verriegeln und Entriegeln des Schlosses dienenden Entriegelungssensor (37) und Verriegelungssensor (27),
von denen wenigstens einer (37) auf die Bewegung der Handhabe anspricht und aus zwei berührungslos über ein Magnetfeld miteinander kommunizierenden Sensorteilen (35, 34) besteht, von denen mindestens einer in der schwenkbeweglichen Handhabe (20) integriert ist
wobei der eine Sensorteil ein Permanentmagnet (35) ist, der das Magnetfeld erzeugt und in dem Ausleger (23) der Handhabe (20) angeordnet ist,
und der andere Sensorteil ein Hallelement (34) oder ein Reedkontakt ist, die über elektrische Leitungen mit elektronischen Bauteilen (28, 38) verbunden sind, eine Änderung des Magnetfelds ermitteln und über ein Steuergerät auf das Schloss wirken,
**dadurch gekennzeichnet,**
**dass** eine Gehäuseeinheit (30) einerseits aus einem Hauptgehäuse (31) und andererseits aus einem davon abragenden Gehäusefinger (32) besteht,
**dass** das Hauptgehäuse (31) die zugehörigen Bauteile (23, 38) aufweist und zur Befestigung der Gehäuseeinheit (30) am Träger (10) dient,
**dass** das Hallelement (34) oder der Reedkontakt in dem Gehäusefinger (32) der Gehäuseeinheit (30) integriert sind,
**dass** bei montierter Gehäuseeinheit (30) der Gehäusefinger (32) neben dem Permamentmagneten (35) im Ausleger (23) der unbetätigten Handhabe (20) angeordnet ist und wenigstens bereichsweise dazu parallel verläuft und
**dass** nur vom Hauptgehäuse (31) die elektrischen Leitungen (41) ausgehen.

2. Türaußengriff nach Anspruch 1, **dadurch gekennzeichnet, dass** das Hauptgehäuse (31) der Gehäuseeinheit (30) nachträglich, vom Türinneren (11) aus, auf der Rückseite (26) des in der Tür (11) befestigten Trägers (10) montierbar und/oder demontierbar ist und
dass bei der Montage der Gehäuseeinheit (30) der Gehäusefinger (32) zwischen dem Ausleger (23) der Handhabe (20) und einem Schließzylinder-Turm (17) im Träger (10) einfährt.

3. Türaußengriff nach Anspruch 1 oder 2, **dadurch gekennzeichnet, dass** der Gehäusefinger (32) durch einen Durchbruch (39) im Träger (10) und in einer Türaußenhaut (13) hindurch steckbar ist,
dass das Fingerende (33) bis in den Vorderbereich (25) des Türaußengriffs reicht und
dass am Fingerende (33) die Wirkfläche (27) eines Näherungs- oder Berührungssensors angeordnet ist, der zum Verriegeln des Schlosses dient.

4. Türaußengriff nach Anspruch 3, **dadurch gekennzeichnet, dass** der am Fingerende (33) befindliche Verriegelungssensor (27) ein kapazitiver Sensor ist, der anspricht, wenn die Hand einer Person sich dem Türaußengriff nähert.

5. Türaußengriff nach einem der Ansprüche 1 bis 4, **dadurch gekennzeichnet, dass** bei ruhender Handhabe (20) der Permanentmagnet (35) einerseits und das Hallelement (34) oder der Reedkontakt andererseits in den einander zugekehrten Flächen (39, 36) vom Gehäusefinger (32) und vom Ausleger (23) angeordnet sind.

6. Türaußengriff nach einem der Ansprüche 1 bis 5, **dadurch gekennzeichnet, dass** ein Gleitschuh wenigstens bereichsweise den Ausleger (23) der Zieh-Handhabe (20) umschließt und Gleitflächenteile aufweist, welche bei Betätigung (24) der Zieh-Handhabe (20) an Führungsflächen (43) im Träger (10) entlang gleiten,
und dass die Gleitflächenteile zur Lagesicherung des Permanentmagneten (35) im Ausleger (23) dienen.

7. Türaußengriff nach Anspruch 6, **dadurch gekennzeichnet, dass** der Ausleger eine hinterschnittene Quernut (42) aufweist, deren Nutenprofil zu den Gleitflächenteilen vom Gleitschuh hin offen ist und zur Aufnahme des beweglichen Teils (35) des Bewegungssensors (37) dient,
und dass der montierte Gleitschuh mit seinen Gleitflächenteilen die beidendigen Nutöffnungen im Ausleger (23) verschließt.

## Claims

1. External door handle, in particular for vehicles,
with a fixed support (10) attachable to the door (11),
and with a pull handle (20) that is mounted (15) at one end of the handle (21) in the support (10), whilst the other end (22) features a cantilever (23) interacting with a lock (16),
whereby, the lock (16) is arranged in the door where the handle (20) to open the door (11) is not effective between a locked position, is transferable in a locked position, where the handle (20) is effective when activated (24),
with an unlocking sensor (37) and a locking sensor (27) to lock and unlock the lock,
of which a minimum of one (37) responds to the movement of the handle and comprises of two contactless parts of a sensor (35, 34) communicating via a magnetic field, from which a minimum of one is integrated in the pivoting handle (20)
whereby, one part of the sensor is a permanent magnet (35) that generates the magnetic field and is arranged in the cantilever (23) of the handle (20),
and the other part of the sensor is a Hall element (34) or a Reed contact, that are connected by electric wires to electronic components (28, 38), transmit a change in the magnetic field and act on the lock via a control unit,
**characterized in that**,
it comprises of a housing unit (30), on the one hand from a main housing (31) and, on the other hand, from one housing finger (32) protruding from this,
the main housing (31) features the associated components (23, 38) and provides the attachment of the housing unit (30) to the fixed support (10),
the Hall element (34) or a Reed contact is integrated in the housing finger (32) of the housing unit (30),
when the housing unit (30) is installed, the housing finger (32) is arranged adjacent to the permanent magnet (35) in the cantilever (23) of the handle (20) not activated and at least partially runs parallel to it and
that the electrical wires (41) only originate from the main housing (31).

2. External door handle according to claim 1, **characterized in that** the main housing (31) of the housing unit (30) can be subsequently installed and/or removed from the rear (26) of the support (10) attached in the door (11), from the inside of the door (11) and that, during installation of the housing unit (30), the housing finger (32) retracts between the cantilever (23) of the handle (20) and a locking-cylinder tower (17) in the support (10).

3. External door handle according to claim 1 or 2, **characterized in that** the housing finger (32) can be inserted through a penetration (39) in the support (10) and into an outer skin of the door (13),
that the end of the finger (33) reaches into the front area (25) of the external door handle and
that, at the end of the finger (33), the operating surface (27) is arranged as a proximity or contact sensor that serves to lock the lock.

4. External door handle according to claim 3, **characterized in that** the locking sensor (27) on the end of the finger (33) is a capacitive sensor that actuates when the hand of a person approaches the external door handle.

5. External door handle according to one of claims 1 to 4, **characterized in that** when the handle (20) is stationary, on the one hand the permanent magnet (35) and, on the other hand, the Hall element (34) or Reed contact, are arranged in the surfaces (39, 36) of the housing finger (32) and cantilever (23) that face each other.

6. Device according to one of the claims 1 to 5, **characterized in that** a sliding shoe surrounds the cantilever (23) of the pull handle (20), at least for a part of the area and features sliding surface parts that, when the pull handle (20) is activated (24), slide along guide surfaces (43) in the support (10),
and that the sliding surface parts provide a secure position of the permanent magnets (35) in the cantilever (23).

7. Device according to claim 6, **characterized in that** the cantilever features an undercut, traverse groove (42), the groove profile is open towards the sliding surface parts of the sliding shoe and serves to record the moving part (35) of the motion sensor (37),
and that the sliding shoe installed locks the two-ended groove openings in the cantilever (23) with its sliding surface parts.

## Revendications

1. Poignée extérieure de portière, notamment pour véhicules,
comprenant un support (10) à demeure fixable contre la portière (11)
et une manette à tirer (20) qui en son extrémité (21) est en appui (15) dans le support (10), tandis que son autre extrémité (22) présente un bras (23) interagissant avec une serrure (16),
sachant que la serrure (16) est agencée dans la porte, serrure qu'il est possible de commuter d'une position verrouillée, où la manette (20) ne permet pas d'ouvrir la porte (11), vers une position déverrouillée où la manette (20) permet de l'ouvrir lorsque actionnée (24),
avec un capteur de déverrouillage (37) et un capteur de verrouillage (27) servant à verrouiller et à déverrouiller la serrure,
dont au moins un (37) réagit au mouvement de la manette et se compose de deux éléments capteurs (35, 34) communiquant entre eux via un champ magnétique, éléments dont au moins un est intégré dans la manette (20) pouvant décrire un mouvement pivotant,
sachant qu'au moins un élément capteur est un aimant permanent (35) générant le champ magnétique et agencé dans le bras (23) de la manette (20),
et que l'autre élément capteur est un élément (34) à effet Hall ou un contact Reed qui sont reliés via des lignes électriques à des composants électroniques (28, 38) qui déterminent si une modification du champ magnétique s'est produits, et qui agissent sur la serrure via un appareil de commande,
**caractérisée en ce que**
une unité boîtier (30) d'une part se compose d'un boîtier principal (31) et d'autre part d'un doigt (32) faisant saillie hors du boîtier,
le boîtier principal (31) présente les composants (23, 38) afférents et sert à fixer l'unité boîtier (30) contre le support (10),
l'élément à effet Hall (34) ou le contact Reed sont intégrés dans le doigt de boîtier (32) de l'unité à boîtier (30),
lorsque l'unité boîtier (30) est montée, le doigt (32) de boîtier est agencé à côté de l'aimant permanent (35) dans le bras (23) de la manette (20) non actionnée, et qu'il présente au moins localement un tracé parallèle, et
**en ce que** les lignes électriques (41) sortent uniquement du boîtier principal (31).

2. Poignée extérieure de portière selon la revendication 1, **caractérisée en ce que** le boîtier principal (31) de l'unité boîtier (30) est montable et/ou démontable a posteriori, depuis l'intérieur (11) de la porte, au dos (26) du support (10) fixé dans la porte (11) et
**en ce que** lors du montage de l'unité à boîtier (30), le doigt de boîtier (32) pénètre entre le bras (23) de la manette (20) et une tour (17) de barillet dans le support (10).

3. Poignée extérieure de portière selon la revendication 1 ou 2, **caractérisée en ce que** le doigt de boîtier (32) est enfichable de manière traversante par un orifice (39) ménagé dans le support (10) et à travers une enveloppe extérieure (13) de la porte,
**en ce que** l'extrémité (33) du doigt fait saillie jusque dans la partie avant (25) de la poignée extérieure de portière et
**en ce qu'**à l'extrémité du doigt (33) est agencée la surface active (27) d'un détecteur de proximité ou capteur d'effleurement qui sert à verrouiller la serrure.

4. Poignée extérieure de portière selon la revendication 3, **caractérisée en ce que** le capteur de verrouillage (27) situé à l'extrémité (33) du doigt est un capteur capacitif qui réagit lorsque la main d'une personne s'approche de la poignée extérieure de portière.

5. Poignée extérieure de portière selon l'une des revendications 1 à 4, **caractérisée en ce que** lorsque la manette (20) est au repos, l'aimant permanent (35) d'une part et l'élément à effet Hall (34) ou le contact Reed d'autre part sont agencés dans les surfaces (39, 36) se faisant face du doigt de boîtier (32) et du bras (23).

6. Poignée extérieure de portière selon l'une des revendications 1 à 5, **caractérisée en ce qu'**un sabot coulissant ceinture au moins localement le bras (23) de la manette à tirer (20) et présente surfaces coulissantes qui, lorsqu'on actionne (24) la manette à tirer (20), glissent le long de surfaces de guidage (43) dans le support (10),
et **en ce que** les surfaces coulissantes servent à sécuriser la position de l'aimant permanent (35) dans le bras (23).

7. Poignée extérieure de portière selon la revendication 6, **caractérisée en ce que** le bras présente une gorge transversale (42) à contre-dépouille dont le profil est ouvert en direction des surfaces coulissantes du sabot et sert à recevoir la partie mobile (35) du détecteur de mouvement (37),
et **en ce que** le sabot monté obture, par ses surfaces coulissantes, les deux orifices de gorge aux deux extrémités du bras (23).
